# EUROPÄISCHE PATENTSCHRIFT

(11) **EP 3 726 853 B1**
(45) Veröffentlichungstag und Bekanntmachung des Hinweises auf die Patenterteilung: **27.11.2024**
(21) Anmeldenummer: 20155945.7
(22) Anmeldetag: 06.02.2020
(51) Int. Cl.: H04R 25/00

(54) **VERFAHREN ZUR DIREKTIONALEN SIGNALVERARBEITUNG FÜR EIN HÖRGERÄT**
METHOD FOR DIRECTIONAL SIGNAL PROCESSING FOR A HEARING AID
PROCÉDÉ DE TRAITEMENT DIRECTIONNEL DU SIGNAL POUR UN APPAREIL AUDITIF

(30) Priorität: 18.04.2019 DE 102019205709
(43) Veröffentlichungstag der Anmeldung: 21.10.2020
(73) Patentinhaber: Sivantos Pte. Ltd., Singapore 539775 (SG)
(72) Erfinder: PETRAUSCH, Stefan, 91056 Erlangen (DE); ROSENKRANZ, Tobias Daniel, 91088 Bubenreuth (DE)
(74) Vertreter: FDST Patentanwälte

(56) Entgegenhaltungen:
- EP-A1- 3 104 627
- EP-A1- 3 337 188
- US-B1- 6 865 275

## Beschreibung

Die Erfindung betrifft ein Verfahren zur direktionalen Signalverarbeitung für ein Hörgerät, wobei durch einen ersten Eingangswandler des Hörgerätes aus einem Schallsignal der Umgebung ein erstes Eingangssignal erzeugt wird, wobei durch einen zweiten Eingangswandler des Hörgerätes aus dem Schallsignal der Umgebung ein zweites Eingangssignal erzeugt wird, wobei anhand des ersten Eingangssignals und anhand des zweiten Eingangssignals ein erstes Richtsignal erzeugt wird, welches in Richtung einer ersten Nutzsignalquelle der Umgebung eine relative Abschwächung aufweist, wobei anhand des ersten Eingangssignals und anhand des zweiten Eingangssignals ein zweites Richtsignal erzeugt wird, welches in Richtung einer zweiten Nutzsignalquelle der Umgebung eine relative Abschwächung aufweist, wobei anhand des ersten Richtsignals, des zweiten Richtsignals und des relativen Verstärkungsparameters ein quellensensibles Richtsignal erzeugt wird.

In einem Hörgerät wird ein Umgebungsschall mittels wenigstens eines Eingangswandlers in ein Eingangssignal umgewandelt, welches in Abhängigkeit einer zu korrigierenden Hörschwäche des Trägers frequenzbandspezifisch und hierbei insbesondere individuell auf den Träger abgestimmt verarbeitet und dabei auch verstärkt wird. Das verarbeitete Signal wird über einen Ausgangswandler des Hörgerätes in ein Ausgangsschallsignal umgewandelt, welches zum Gehör des Trägers geleitet wird. Im Rahmen der Signalverarbeitung wird dabei auf das Eingangssignal oder auf ein bereits vorverarbeitetes Zwischensignal oftmals eine automatische Lautstärkenregelung ("automatic gain control", AGC) und auch eine Dynamik-Kompression angewandt, bei welcher das Eingangssignal meist nur bis zu einem bestimmten Grenzwert linear verstärkt wird, und oberhalb des Grenzwertes eine geringere Verstärkung angewandt wird, um dadurch Pegelspitzen des Eingangssignals auszugleichen. Dies soll insbesondere verhindern, dass plötzliche, laute Schallereignisse durch die zusätzliche Verstärkung im Hörgerät zu einem zu für den Träger lauten Ausgangsschallsignal führen.

Eine derartige AG mit integrierter Dynamik-Kompression reagiert hierbei jedoch zunächst auf Schallereignisse unabhängig von ihrer Richtung. Befindet sich der Träger eines Hörgerätes in einer komplexen Hörsituation, z.B. in einem Gespräch mit mehreren Gesprächspartnern, kann ein Gesprächspartner z.B. durch einen kurzen Aufschrei oder lautes Lachen die Kompression auslösen, wodurch die Gesprächsbeiträge eines anderen Gesprächsteilnehmers merklich abgesenkt werden, worunter für den Träger die Verständlichkeit leiden kann.

Die EP 3 337 188 A1 nennt ein Verfahren zum Betrieb eines Hörgerätes, welches wenigstens einen ersten Eingangswandler, einen zweiten Eingangswandler und wenigstens einen Ausgangswandler umfasst, wobei der erste Eingangswandler aus einem Schallsignal der Umgebung ein erstes Eingangssignal generiert und der zweite Eingangswandler aus dem Schallsignal ein zweites Eingangssignal generiert, wobei einer ersten Nutzsignalquelle eine erste Richtung und einer zweiten Nutzsignalquelle, welche von der ersten Nutzsignalquelle räumlich getrennt ist, eine zweite Richtung zugeordnet wird, wobei anhand des ersten Eingangssignals und des zweiten Eingangssignals ein in der ersten Richtung ausgerichtetes erstes Richtsignal und ein in der zweiten Richtung ausgerichtetes zweites Richtsignal gebildet werden, und wobei anhand des ersten Richtsignals und des zweiten Richtsignals ein Ausgangssignal gebildet wird, welches vom Ausgangswandler des Hörgeräts in ein Schallsignal umgewandelt wird.

Die EP 3 104 627 A1 nennt ein Verfahren zur Verbesserung eines Aufnahmesignals in einem Hörsystem mit wenigstens einem Hörgerät, wobei dem Hörgerät ein erstes Richtmikrofon zugeordnet ist, welches eine verstellbare erste Richtcharakteristik mit einer Vorzugsrichtung aufweist, wobei das erste Richtmikrofon Schall in ein erstes Signal umwandelt, welches in das Aufnahmesignal eingeht, wobei in Abhängigkeit einer Sprachaktivität eines Benutzers (1) des Hörsystems (2) die Vorzugsrichtung der ersten Richtcharakteristik gegenüber einer Frontalrichtung des Benutzers derart verstellt wird, dass die Schallempfindlichkeit des ersten Richtmikrofons in der Frontalrichtung eine Abschwächung erfährt.

In der US 6 865 275 B1 hängen zwei Ausgangssignale eines Mikrofonsystems unterschiedlich vom Einfallswinkel der akustischen Signale ab, und werden durcheinander geteilt. Ein mathematisches Produkt des Verhältnisses und eines Gewichtungsfaktors wird gesättigt und von einem Signalwert subtrahiert, der in das System eingespeist werden kann. Der Subtraktionsrest wird mit dem Ausgangssignal des Mikrofonsystems multipliziert, das auch das Nennersignalfür die Division erzeugt. In Abhängigkeit von dem Gewichtungsfaktor des Sättigungswerts und dem Subtraktionswert wird eine gewünschte Richtcharakteristik zwischen dem resultierenden Signal der Multiplikation und dem Einfallswinkel akustischer Signale implementiert, die auf das Mikrofonsystem einwirken.

Der Erfindung liegt die Aufgabe zugrunde, ein Verfahren zur Signalverarbeitung in einem Hörgerät anzugeben, welches insbesondere in Verbindung mit AGC und Dynamik-Kompression auch für komplexe Hörsituationen geeignet ist.

Die genannte Aufgabe wird erfindungsgemäß gelöst durch ein Verfahren zur direktionalen Signalverarbeitung für ein Hörgerät nach Anspruch 1 bzw. Anspruch 5, sowie ein entsprechendes Hörsystem nach Anspruch 10 gelöst. Dabei wird durch einen ersten Eingangswandler des Hörgerätes aus einem Schallsignal der Umgebung ein erstes Eingangssignal erzeugt, wobei durch einen zweiten Eingangswandler des Hörgerätes aus dem Schallsignal der Umgebung ein zweites Eingangssignal erzeugt wird, wobei anhand des ersten Eingangssignals und anhand des zweiten Eingangssignals ein erstes Kalibrations-Richtsignal erzeugt wird, welches in Richtung einer ersten Nutzsignalquelle der Umgebung eine maximale Abschwächung aufweist, wobei anhand des ersten Eingangssignals und anhand des zweiten Eingangssignals ein zweites Kalibrations-Richtsignal erzeugt wird, welches in Richtung einer zweiten Nutzsignalquelle der Umgebung eine maximale Abschwächung aufweist, wobei anhand des ersten Kalibrations-Richtsignals und des zweiten Kalibrations-Richtsignals ein relativer Verstärkungsparameter bestimmt wird, wobei anhand des ersten Kalibrations-Richtsignals ein erster instantaner Verstärkungsparameter ermittelt wird, wobei anhand des zweiten Kalibrations-Richtsignals ein zweiter instantaner Verstärkungsparameter ermittelt wird, und wobei der relative Verstärkungsparameter anhand des ersten instantanen Verstärkungsparameters und des zweiten instantanen Verstärkungsparameters ermittelt wird.

Hierbei werden jeweils anhand sowohl des ersten Eingangssignals als auch des zweiten Eingangssignals ein erstes Verarbeitungs-Richtsignal sowie ein zweites Verarbeitungs-Richtsignal erzeugt, wobei anhand des ersten Verarbeitungs-Richtsignals, des zweiten Verarbeitungs-Richtsignals und des relativen Verstärkungsparameters ein quellensensibles Richtsignal erzeugt wird, und wobei anhand des quellensensiblen Richtsignals ein Ausgangssignal des Hörgerätes erzeugt wird, welches bevorzugt durch einen Ausgangswandler des Hörgerätes in ein Ausgangsschallsignal umgewandelt wird, wobei anhand des relativen Verstärkungsparameters und anhand der Referenz-Signalstärke eine abgeleitete Signalstärke in Richtung der ersten Nutzsignalquelle festgelegt wird, und wobei anhand der abgeleiteten Signalstärke ein komplexer Überlagerungsparameter für eine Überlagerung des ersten Verarbeitungs-Richtsignals mit dem zweiten Verarbeitungs-Richtsignal ermittelt wird, und anhand der zugehörigen Überlagerung das quellensensible Richtsignal erzeugt wird. Vorteilhafte und teils für sich gesehen erfinderische Ausgestaltungen sind Gegenstand der Unteransprüche sowie der nachfolgenden Beschreibung.

Unter einem Eingangswandler ist hierbei insbesondere ein elektroakustischer Wandler umfasst, welcher dazu eingerichtet ist, aus einem Schallsignal ein entsprechendes elektrisches Signal zu erzeugen. Insbesondere kann bei der Erzeugung des ersten bzw. zweiten Eingangssignals durch den jeweiligen Eingangswandler auch eine Vorverarbeitung erfolgen, z.B. in Form einer linearen Vorverstärkung und/oder einer A/D-Konvertierung.

Die Erzeugung anhand des ersten bzw. des zweiten Kalibrations-Richtsignals anhand des ersten und des zweiten Eingangssignals umfasst bevorzugt, dass die Signalanteile des ersten und des zweiten Eingangssignals unmittelbar in das jeweilige Kalibrations-Richtsignal eingehen, und somit insbesondere das erste und das zweite Eingangssignal nicht beide gleichzeitig lediglich für eine Erzeugung von Steuerparametern o.ä. verwendet werden, welche auf Signalanteile anderer Signale angewandt werden. Bevorzugt gehen dabei wenigstens die Signalanteile des ersten Eingangssignals, und besonders bevorzugt auch die Signalanteile des zweiten Eingangssignals, linear in das erste Kalibrations-Richtsignal ein. Vergleichbares gilt bevorzugt auch für das zweite Kalibrations-Richtsignal.

Das erste und das zweite Kalibrations-Richtsignal können hierbei insbesondere anhand von Zwischensignalen gebildet werden, welche jeweils anhand des ersten und des zweiten Eingangssignals erzeugt werden. So kann beispielsweise anhand des ersten und des zweiten Eingangssignals ein gerichtetes erstes Zwischensignal gebildet werden, und überdies ein gerichtetes zweites Zwischensignal, wobei bevorzugt die Richtcharakteristiken des ersten und des zweiten Zwischensignals zueinander eine Symmetrie aufweisen, z.B. als Kardioid und Anti-Kardioid. Das erste Kalibrations-Richtsignal kann dann anhand von adaptiver Richtmikrofonie aus dem ersten und dem zweiten Zwischensignal derart erzeugt werden, dass durch die adaptive Richtmikrofonie, wie gefordert, eine relative Abschwächung in Richtung der ersten Nutzsignalquelle eintritt. Vergleichbares gilt für das zweite Kalibrations-Richtsignal.

Der relative Verstärkungsparameter ist anhand des ersten und des zweiten Kalibrations-Richtsignals bevorzugt derart zu erzeugen, dass sich bei einer entsprechenden Überlagerung der Signalanteile des ersten und des zweiten Kalibrations-Richtsignals, gewichtet mit dem relativen Verstärkungsparameter, ein aus einer derartigen Überlagerung resultierendes Ausgangssignal möglichst über eine gemeinsame AGC und insbesondere über eine gemeinsame Dynamik-Kompression gesteuert werden kann, und dafür die aus wenigstens zwei Richtungen auftreffenden Signalanteile möglichst optimal berücksichtigt und gewichtet.

Der relative Verstärkungsparameter kann dann insbesondere für eine Überlagerung des ersten Verarbeitungs-Richtsignals mit dem zweiten Verarbeitungs-Richtsignal verwendet werden. Bevorzugt werden dabei das erste und das zweite Verarbeitungs-Richtsignal anhand derselben Zwischensignale erzeugt, wie das erste und das zweite Kalibrations-Richtsignal. Insbesondere kann jedoch sowohl dem ersten als auch dem zweiten Zwischensignal bei der Erzeugung der Verarbeitungs-Richtsignale jeweils ein weiterer, bevorzugt gemeinsamer Freiheitsgrad, z.B. in Form eines zusätzlichen Anpassungsparameters o.ä. eingefügt werden, welcher bei den Kalibrations-Richtsignalen nicht vorliegt. Ein derartiger zusätzlicher Freiheitsgrad erlaubt es, über eine Variation des besagten Anpassungsparameters, insbesondere in Abhängigkeit vom relativen Verstärkungsparameter, die Empfindlichkeit der Richtcharakteristik des quellensensiblen Richtsignals in Richtung sowohl der ersten als auch der zweiten Nutzsignalquelle einzustellen, was eine anschließende Behandlung des quellensensiblen Richtsignals oder des hieraus erzeugten Ausgangssignals über eine AGC und eine entsprechende Dynamik-Kompression in einer die beiden Nutzsignale der genannten Nutzsignalquellen berücksichtigenden Weise ermöglicht. Alternativ zum besagten Anpassungsparameter kann der hierfür benötigte Freiheitsgrad jedoch auch in eine Überlagerung der beiden Verarbeitungs-Richtsignale eingeführt werden, z.B. in Form eines komplexwertigen Überlagerungsparameters bei der Erzeugung des quellensensiblen Richtsignals.

Um nun also bei komplexen Hörsituationen, insbesondere Gespräche mit mehreren Gesprächspartnern, eine AGC und ggf. eine entsprechende Dynamik-Kompression in einem Hörgerät anwenden zu können, ohne dabei einzelne Signale (z.B. Gesprächsbeiträge) infolge der Pegelspitzen eines anderen Schallsignals zu dämpfen, werden vorliegend das erste und das zweite Kalibrations-Richtsignal bevorzugt derart bestimmt, dass dadurch die Schallereignisse einer Nutzsignalquelle (wie z.B. Sprachbeiträge jeweils eines Gesprächspartners) möglichst hervorgehoben und die Schallereignisse einer weiteren Nutzsignalquelle (z.B. Sprachbeiträge eines weiteren Gesprächspartners) möglichst unterdrückt werden, wobei für die beiden Kalibrations-Richtsignale die Rollen der jeweils zu unterdrückenden und hervorzuhebenden Schallereignisse vertauscht sind.

Anhand dieser beiden Kalibrations-Richtsignale wird nun der relative Verstärkungsparameter bevorzugt derart ermittelt, dass eine entsprechende Überlagerung der beiden Kalibrations-Richtsignale - also z.B. eine Überlagerung des ersten Kalibrations-Richtsignals mit dem zweiten Kalibrations-Richtsignal, welches mit dem relativen Verstärkungsparameter gewichtet ist - infolge der beschriebenen Unterdrückungen und Hervorhebungen der jeweiligen Schallereignisse durch einen gemeinsamen AGC-Wert gesteuert werden kann, wobei im überlagerten Signal übermäßige Beeinflussungen eines Schallereignisses durch das jeweils andere Schallereignis vermiede werden können.

Nun wird das quellensensible Richtsignal, aus welchem ggf. durch zusätzliche Signalverarbeitung das Ausgangssignal erzeugt wird, nicht aus einer Überlagerung der beiden Kalibrations-Richtsignale erzeugt, sondern anhand der beiden Verarbeitungs-Richtsignale. Dies erfolgt aus dem Grund, dass eine Überlagerung der beiden Kalibrations-Richtsignale für eine Weiterverarbeitung dazu führen könnte, dass die Richtung maximaler Abschwächung des überlagerten Signals in Abhängigkeit der Schallereignisse der Nutzsignalquellen in einem breiteren Winkelbereich von bis zu 90° fluktuiert, wie dies z.B. bei adaptiver Richtmikrofonie auftreten kann. Insbesondere koinzidiert diese Richtung nicht mehr mit der Richtung einer der Nutzsignalquellen.

Über die beiden Verarbeitungs-Richtsignale kann nun, wie oben beschreiben, ein zusätzlicher Freiheitsgrad in Abhängigkeit des anhand der Kalibrations-Richtsignale ermittelten relativen Verstärkungsparameters eingeführt werden, wodurch im quellensensiblen Richtsignal die Richtung der maximalen Abschwächung stabilisiert werden kann. Eine plötzliche Veränderung im Schall einer Nutzsignalquelle führt nun über eine entsprechende Veränderung des relativen Verstärkungsparameters und eine daraus resultierende andere Gewichtung der beiden Verarbeitungs-Richtsignale dazu, dass die Signalbeiträge der anderen Nutzsignalquelle im quellensensiblen Richtsignal von dieser Veränderung bei einer AGC mit Dynamik-Kompression nicht oder nur minimal betroffen sind.

Bevorzugt kann durch einen dritten Eingangswandler des Hörgerätes ein drittes Eingangssignal erzeugt werden, sodass anhand der vorliegenden Eingangssignale insgesamt drei Kalibrations-Richtsignale erzeugt werden, welche jeweils in Richtung einer anderen von drei Nutzsignalquellen eine relative Abschwächung aufweisen. Es können dann zwei relative Verstärkungsparameter anhand der drei Kalibrations-Richtsignale ermittelt werden, sodass eine Überlagerung von drei Verarbeitungs-Richtsignalen, die ihrerseits anhand der drei Eingangssignale erzeugt werden, anhand der beiden relativen Verstärkungsparameter erfolgt. Das Verfahren lässt sich auf Systeme noch höherer Ordnung in den Eingangswandlern erweitern.

Erfindungsgemäß wird anhand des ersten Kalibrations-Richtsignals ein erster instantaner Verstärkungsparameter und anhand des zweiten Kalibrations-Richtsignals ein zweiter instantaner Verstärkungsparameter ermittelt, wobei der relative Verstärkungsparameter anhand des ersten instantanen Verstärkungsparameters und des zweiten instantanen Verstärkungsparameters, insbesondere als ein Quotient hieraus, ermittelt wird. Bevorzugt werden dabei der erste instantane Verstärkungsparameter und der zweite instantane Verstärkungsparameter als "isolierte" Werte einer AGC bzw. einer Dynamik-Kompression für das jeweilige Kalibrations-Richtsignal ermittelt. Hierdurch wird also jede der beiden Nutzsignalquellen mittels des entsprechenden, das jeweils andere Nutzsignal abschwächenden Kalibrations-Richtsignals "für sich" über eine entsprechende AGC "kalibriert", und anhand dieser isolierten AGC-Werte der relative Verstärkungsparameter ermittelt.

Zweckmäßigerweise werden jeweils anhand sowohl des ersten Eingangssignals als auch des zweiten Eingangssignals ein erstes Zwischensignal sowie ein zweites Zwischensignal erzeugt. Dies ermöglicht es, die Kalibrations-Richtsignale und/oder die Verarbeitungs-Richtsignale anhand von adaptiver Richtmikrofonie zu erzeugen, wobei in der adaptiven Richtmikrofonie die Zwischensignale verwendet werden.

Erfindungsgemäß weist das erste Kalibrations-Richtsignal in Richtung der ersten Nutzsignalquelle eine maximale Abschwächung auf und das zweite Kalibrations-Richtsignal in Richtung der zweiten Nutzsignalquelle eine maximale Abschwächung auf. Hierdurch lassen sich die Einflüsse der jeweiligen Nutzsignale auf das jeweils andere Kalibrations-Richtsignal und somit auf den relativen Verstärkungsparameter besonders effektiv minimieren.

Vorteilhafterweise wird das erste Kalibrations-Richtsignal mittels adaptiver Richtmikrofonie insbesondere anhand des ersten und des zweiten Zwischensignals erzeugt, und/oder das zweite Kalibrations-Richtsignal mittels adaptiver Richtmikrofonie insbesondere anhand des ersten und des zweiten Zwischensignals erzeugt wird. Hierdurch kann erreicht werden, dass das betreffende Kalibrations-Richtsignal einerseits in Richtung einer der beiden Nutzsignalquellen eine möglichst geringe, bevorzugt minimale Empfindlichkeit aufweist, sodass in dieser Richtung eine hohe, bevorzugt maximale Abschwächung erfolgt, und in Richtung der jeweils anderen Nutzsignalquelle eine möglichst hohe, bevorzugt maximale Empfindlichkeit.

Als weiter vorteilhaft erweist sich dabei, wenn das erste Zwischensignal anhand einer mittels eines ersten Verzögerungsparameters implementierten zeitverzögerten Überlagerung des ersten Eingangssignals mit dem zweiten Eingangssignal erzeugt wird, und/oder das zweite Zwischensignal anhand einer mittels eines zweiten Verzögerungsparameters implementierten zeitverzögerten Überlagerung des zweiten Eingangssignals mit dem ersten Eingangssignal erzeugt wird. Insbesondere können dabei der erste und der zweite Verzögerungsparameter identisch zueinander gewählt werden, und insbesondere kann das erste Zwischensignal bzgl. einer Vorzugsebene des Hörgerätes symmetrisch zum zweiten Zwischensignal erzeugt werden, wobei die Vorzugsebene der Frontalebene des Trägers bevorzugt beim Tragen des Hörgerätes zugeordnet ist. Eine Ausrichtung der Richtsignale an der Frontalrichtung des Trägers erleichtert die Signalverarbeitung, da hierdurch die natürliche Blickrichtung des Trägers berücksichtigt wird.

Bevorzugt wird dabei das erste Zwischensignal als ein vorwärtsgerichtetes Kardioid-Richtsignal und/oder das zweite Zwischensignal als ein rückwärtsgerichtetes Kardioid-Richtsignal erzeugt. Ein Kardioid-Richtsignal lässt sich bilden, indem die beiden Eingangssignale zueinander mit der dem Abstand der Eingangswandler entsprechenden akustischen Laufzeitverzögerung überlagert werden. Hierdurch liegt - je nach Vorzeichen dieser Laufzeitverzögerung bei der Überlagerung - die Richtung der maximalen Abschwächung in Frontalrichtung (rückwärtsgerichtetes Kardioid-Richtsignal) oder in der Gegenrichtung dazu (vorwärtsgerichtetes Kardioid-Richtsignal). Die Richtung maximaler Empfindlichkeit ist der Richtung der maximalen Abschwächung entgegengesetzt. Dies erleichtert die weitere Signalverarbeitung, da sich ein derartiges Zwischensignal besonders für adaptive Richtmikrofonie eignet.

Bevorzugt werden dabei das erste Kalibrations-Richtsignal und das zweite Kalibrations-Richtsignal beide jeweils anhand sowohl des ersten Zwischensignals als auch des zweiten Zwischensignals erzeugt.

In einer weiter vorteilhaften Ausgestaltung wird das erste Verarbeitungs-Richtsignal aus dem ersten Zwischensignal, und insbesondere "identisch" zu diesem generiert, und/oder das zweite Verarbeitungs-Richtsignal aus dem zweiten Zwischensignal insbesondere "identisch" zu diesem generiert. Unter einem Generieren des ersten bzw. zweiten Verarbeitungs-Richtsignals aus dem ersten bzw. zweiten Zwischensignal ist hierbei (und im Folgenden analog) insbesondere zu verstehen, dass außer den Signalanteilen des besagten, "generierenden" Signals keine Signalanteile anderer Signale in das generierte Signal eingehen. Signalanteile anderer Signale werden allenfalls als Steuersignale für Parameter bei der Generierung des jeweiligen Verarbeitungs-Richtsignals verwendet. Das erste Verarbeitungs-Richtsignal wird hierbei identisch zum ersten Zwischensignal generiert, indem das erste Zwischensignal für die nachfolgenden Verfahrensschritte als das erste Verarbeitungs-Richtsignal weiterverwendet wird. Es ist hierbei für eine Verringerung der Komplexität von Vorteil, wenn sowohl die Kalibrations-Richtsignale als auch die Verarbeitungs-Richtsignale auf denselben Zwischensignalen basieren.

Als weiter vorteilhaft erweist es sich, wenn das das erste Verarbeitungs-Richtsignal anhand einer zeitverzögerten, mittels asymmetrischen ersten Gewichtungsfaktoren implementierten Überlagerung des ersten Eingangssignals mit dem zweiten Eingangssignal als ein erstes asymmetrisches Überlagerungssignal gebildet wird, und/oder das zweite Verarbeitungs-Richtsignal anhand einer zeitverzögerten, mittels asymmetrischen zweiten Gewichtungsfaktoren implementierten Überlagerung des zweiten Eingangssignals mit dem ersten Eingangssignal als ein zweites asymmetrisches Überlagerungssignal gebildet wird. Dies bedeutet insbesondere, dass für eine Erzeugung des ersten Verarbeitungs-Richtsignals das erste Eingangssignal E1 mit dem zweiten Eingangssignal E2 gemäß E1 - w1 E2 überlagert wird, wobei die Gewichtung der beiden Eingangssignale nicht identisch ist, sondern sich anhand der ersten asymmetrischen Gewichtungsfaktoren w1 (w1 ≠ 1) bemisst. Überdies kann noch eine Zeitverzögerung T1 beispielsweise des zweiten Eingangssignals erfolgen, sodass sich im Zeitraum das erste Verarbeitungs-Richtsignal Y1 (t) darstellen lässt als $Y1 \left(t\right) = E1 \left(t\right) - w1 ⋅ E2 \left(t-T1\right) .$

Das zweite Verarbeitungs-Richtsignal Y2(t) lässt sich (je nach Wahl der globalen Phase) entsprechend darstellen als $Y2 \left(t\right) = E2 \left(t\right) - w2 ⋅ E1 \left(t-T2\right) bzw . - E2 \left(t\right) + w2 ⋅ E1 \left(t-T2\right) .$

Über derartige erste und zweite asymmetrische Gewichtungsfaktoren w1, w2 (w1, w2 jeweils ≠ 1) lässt sich ein zusätzlicher Freiheitsgrad einfügen, um so die Richtung maximaler Abschwächung im quellensensiblen Richtsignal wie oben beschrieben zu fixieren.

Erfindungsgemäß wird in Richtung der zweiten Nutzsignalquelle, insbesondere anhand des ersten instantanen Verstärkungsfaktors, eine Referenz-Signalstärke festgelegt, wobei anhand des relativen Verstärkungsparameters und anhand der Referenz-Signalstärke eine abgeleitete Signalstärke in Richtung der ersten Nutzsignalquelle festgelegt wird, und wobei anhand der abgeleiteten Signalstärke ein komplexer Überlagerungsparameter für eine Überlagerung des ersten Verarbeitungs-Richtsignals mit dem zweiten Verarbeitungs-Richtsignal ermittelt wird, und anhand der zugehörigen Überlagerung das quellensensible Richtsignal erzeugt wird. Auf diese Weise lässt sich mittels des komplexen Überlagerungsparameters der zusätzliche Freiheitsgrad einfügen, um so die Richtung maximaler Abschwächung im quellensensiblen Richtsignal wie oben beschrieben zu fixieren.

Die genannte Aufgabe wird erfindungsgemäß ebenfalls gelöst durch ein Verfahren zur direktionalen Signalverarbeitung für ein Hörgerät, wobei durch einen ersten Eingangswandler des Hörgerätes aus einem Schallsignal der Umgebung ein erstes Eingangssignal erzeugt wird, wobei durch einen zweiten Eingangswandler des Hörgerätes aus dem Schallsignal der Umgebung ein zweites Eingangssignal erzeugt wird, wobei anhand des ersten Eingangssignals und anhand des zweiten Eingangssignals ein erstes Kalibrations-Richtsignal erzeugt wird, welches in Richtung einer ersten Nutzsignalquelle der Umgebung eine maximale Abschwächung aufweist, wobei anhand des ersten Eingangssignals und anhand des zweiten Eingangssignals ein zweites Kalibrations-Richtsignal erzeugt wird, welches in Richtung einer zweiten Nutzsignalquelle der Umgebung eine maximale Abschwächung aufweist, und wobei anhand des ersten Kalibrations-Richtsignals und des zweiten Kalibrations-Richtsignals ein relativer Verstärkungsparameter bestimmt wird.

Hierbei wird das erste Verarbeitungs-Richtsignal anhand einer zeitverzögerten, mittels asymmetrischen ersten Gewichtungsfaktoren implementierten Überlagerung des ersten Eingangssignals mit dem zweiten Eingangssignal als ein erstes asymmetrisches Überlagerungssignal gebildet, und/oder das zweite Verarbeitungs-Richtsignal anhand einer zeitverzögerten, mittels asymmetrischen zweiten Gewichtungsfaktoren implementierten Überlagerung des zweiten Eingangssignals mit dem ersten Eingangssignal als ein zweites asymmetrisches Überlagerungssignal gebildet, wobei in Richtung der zweiten Nutzsignalquelle eine Referenz-Signalstärke festgelegt wird, wobei anhand des relativen Verstärkungsparameters und anhand der Referenz-Signalstärke eine abgeleitete Signalstärke in Richtung der ersten Nutzsignalquelle festgelegt wird, und wobei anhand der abgeleiteten Signalstärke die asymmetrischen ersten und/oder zweiten Gewichtungsfaktoren für das erste und/oder das zweite asymmetrische Überlagerungssignal ermittelt werden, und wobei das quellensensible Richtsignal anhand des ersten und/oder des zweiten asymmetrischen Überlagerungssignals als erstes bzw. zweites Verarbeitungs-Richtsignal erzeugt wird.

Dies bedeutet insbesondere, dass für eine Erzeugung des ersten Verarbeitungs-Richtsignals das erste Eingangssignal E1 mit dem zweiten Eingangssignal E2 gemäß E1 - w1 E2 überlagert wird, wobei die Gewichtung der beiden Eingangssignale nicht identisch ist, sondern sich anhand der ersten asymmetrischen Gewichtungsfaktoren w1 (w1 ≠ 1) bemisst. Überdies kann noch eine Zeitverzögerung T1 beispielsweise des zweiten Eingangssignals erfolgen, sodass sich im Zeitraum das erste Verarbeitungs-Richtsignal Y1(t) darstellen lässt als $Y1 \left(t\right) = E1 \left(t\right) - w1 ⋅ E2 \left(t-T1\right) .$

Das zweite Verarbeitungs-Richtsignal Y2(t) lässt sich (je nach Wahl der globalen Phase) entsprechend darstellen als $Y2 \left(t\right) = E2 \left(t\right) - w2 ⋅ E1 \left(t-T2\right) bzw . - E2 \left(t\right) + w2 ⋅ E1 \left(t-T2\right) .$

Über derartige erste und zweite asymmetrische Gewichtungsfaktoren w1, w2 (w1, w2 jeweils ≠ 1) lässt sich ein zusätzlicher Freiheitsgrad einfügen, um so die Richtung maximaler Abschwächung im quellensensiblen Richtsignal wie oben beschrieben zu fixieren.

Dabei wird in Richtung der zweiten Nutzsignalquelle, insbesondere anhand des ersten instantanen Verstärkungsfaktors, eine Referenz-Signalstärke festgelegt, wobei anhand des relativen Verstärkungsparameters und anhand der Referenz-Signalstärke eine abgeleitete Signalstärke in Richtung der ersten Nutzsignalquelle festgelegt wird, und wobei anhand der abgeleiteten Signalstärke die asymmetrischen ersten und/oder zweiten Gewichtungsfaktoren für das erste und/oder das zweite asymmetrische Überlagerungssignal ermittelt werden, und wobei das quellensensible Richtsignal anhand des ersten und/oder des zweiten asymmetrischen Überlagerungssignals als erstes bzw. zweites Verarbeitungs-Richtsignal erzeugt wird. Dies ist eine weitere Möglichkeit, einen zusätzlichen Freiheitsgrad einfügen, um so die Richtung maximaler Abschwächung im quellensensiblen Richtsignal wie oben beschrieben zu fixieren. Wird das quellensensible Richtsignal anhand des ersten und/oder des zweiten asymmetrischen Überlagerungssignals erzeugt, kann dies auch durch eine entsprechende Überlagerung mittels eines reellwertigen Überlagerungsparameters erfolgen. Insbesondere können dabei die Referenz-Signalstärke und die abgeleitete Signalstärke für die Ermittlung des reellen Überlagerungsparameters und der jeweiligen asymmetrischen Gewichtungsfaktoren als gleich verwendet werden.

Die Erfindung nennt weiter ein Hörsystem mit einem Hörgerät, welches einen ersten Eingangswandler zur Erzeugung eines ersten Eingangssignals aus einem Schallsignal der Umgebung sowie einen zweiten Eingangswandler zur Erzeugung eines zweiten Eingangssignals aus dem Schallsignal der Umgebung aufweist, und einer Steuereinheit, welche dazu eingerichtet ist, ein Verfahren nach einem der vorhergehenden Ansprüche durchzuführen. Insbesondere kann die Steuereinheit im Hörgerät integriert sein. In diesem Fall ist das Hörsystem direkt durch das Hörgerät gegeben. Die für das Verfahren und für seine Weiterbildungen genannten Vorteile können sinngemäß auf das Hörsystem übertragen werden.

Nachfolgend wird ein Ausführungsbeispiel der Erfindung anhand einer Zeichnung näher erläutert. Hierbei zeigen jeweils schematisch:
- Fig. 1: eine Gesprächssituation eines Trägers eines Hörgerätes mit zwei Gesprächspartnern,
- Fig. 2: eine bevorzugte, direktionale Signalverarbeitung für das Hörgerät in der Gesprächssituation nach Fig. 1,
- Fig. 3: den Verlauf einer Kerbentiefe eines Richtsignals beim maximalen Abschwächungswinkel im Verfahren nach Fig. 2 in Abhängigkeit eines Bogenparameters für den entsprechenden Überlagerungsparameter,
- Fig. 4: eine alternative Ausgestaltung der direktionalen Signalverarbeitung gemäß Fig. 2.

Einander entsprechende Teile und Größen sind in allen Figuren jeweils mit denselben Bezugszeichen versehen.

In Figur 1 ist schematisch in einer Draufsicht ein Träger 1 eines Hörgerätes 2 dargestellt, welcher sich in einer Gesprächssituation mit einem ersten Gesprächspartner 4 und einem zweiter Gesprächspartner 8 befindet. Der erste Gesprächspartner 4 ist bezüglich dem Träger 1 in einer ersten Richtung 6 positioniert, der zweite Gesprächspartner 8 in einer zweiten Richtung 10 relativ zum Träger 1. Der zweite Gesprächspartner 8 ist hierbei der Hauptgesprächspartner des Trägers 1, der erste Gesprächspartner 4 nimmt an diesem Gespräch lediglich durch vereinzelte Sprachbeiträge teil. Die beschriebene Gesprächssituation ist hierbei für das obere und das untere Bild von Figur 1 identisch.

Um nun die Pegelspitzen der Sprachbeiträge des ersten Gesprächspartners 4 und des zweiten Gesprächspartners 8 für den Träger 1 des Hörgerätes 2 in einem Ausgangsschallsignal des Hörgerätes 2 abzumildern, wird nun, wie im oberen Bild von Figur 1 dargestellt, zunächst mittels adaptiver Richtmikrofonie ein erstes Kalibrations-Richtsignal 12 derart erzeugt, dass selbiges in der ersten Richtung 6, in welcher der erste Gesprächspartner 4 positioniert ist, eine maximale und bevorzugt vollständige Abschwächung aufweist. Dies bedeutet, dass die Sprachbeiträge des ersten Gesprächspartners 4 vom ersten Kalibrations-Richtsignal 12 nicht erfasst werden. Ein Kompressionsfaktor, welcher also anhand des ersten Kalibrations-Richtsignals 12 berechnet wird, reagiert infolgedessen hinsichtlich der beiden Nutzsignalquellen 14, 18, welche durch den ersten bzw. zweiten Gesprächspartner 4 und 8 gegeben sind, lediglich auf letzeren. Hierbei wird ein erster instantaner Verstärkungsparameter G1 ermittelt, welcher hinsichtlich der Signalbeiträge der zweiten Nutzsignalquelle 18 (also des zweiten Gesprächspartners 8) für jeden Moment die optimale Signalverstärkung und somit implizit auch ein entsprechendes Kompressionsverhältnis bestimmt.

Im unteren Bild von Figur 1 ist, analog zum oberen Bild, ein zweites Kalibrations-Richtsignal 16 gezeigt, welches in der zweiten Richtung 10, also der Richtung des zweiten Gesprächspartners 8, eine maximale und bevorzugt vollständige Abschwächung aufweist. Da die zweite Richtung 10 mit der Frontalrichtung des Trägers 1 zusammenfällt, ist das zweite Kalibrations-Richtsignal 16 als ein rückwärtsgerichtetes Kardioid-Richtsignal 20 ausgestaltet. Der anhand des zweiten Kalibrations-Richtsignals 16 ermittelte und diesem zugeordnete zweite instantane Verstärkungsparameter G2 stellt also in jedem Moment die hinsichtlich des ersten Gesprächspartners 4 optimale Verstärkung und insbesondere ein zugehöriges Kompressionsverhältnis dar.

Um nun in einem Ausgangsschallsignal des Hörgerätes 2 für dessen Träger 1 die Pegelspitzen durch die Gesprächsbeiträge sowohl des ersten Gesprächspartners 4 als auch des zweiten Gesprächspartners 8 auf ein für den Träger 1 angenehmes Niveau mittels Kompression absenken zu können, könnte nun einerseits ein solches Ausgangsschallsignal gebildet werden aus einer Linearkombination des ersten und des zweiten Kalibrations-Richtsignals 12, 16, welche jeweils mit ihrem entsprechenden instantanen Verstärkungsparametern G1, G2 gewichtet werden. Da auch das erste Kalibrations-Richtsignal 12 mittels adaptiver Richtmikrofonie anhand eines vorwärtsgerichteten Kardioid-Richtsignals und anhand des rückwärts gerichteten Kardioid-Richtsignals 20 gebildet wird, würde eine derartige linear Kombination zu einem Ausgangsschallsignal führen, dessen Richtcharakteristik der Form nach der des ersten Kalibrations-Richtsignals 12 ähnelt, wobei jedoch die Kerbe 22 der maximalen Abschwächung von der ersten Richtung 6 weg verschoben wird. Dies führt einerseits zu einem möglicherweise unerwünschten, völlig "tauben" Bereich abseits der ersten Nutzsignalquelle 14, welcher andererseits infolge der Abhängigkeit einer derartigen Linearkombination von den Sprachbeiträgen des zweiten Gesprächspartners 8 auch noch in seiner Ausrichtung fluktuieren kann.

In Figur 2 ist schematisch in einem Blockdiagramm ein Verfahren zur direktionalen Signalverarbeitung für das Hörgerät 2 nach Figur 1 in der dort beschriebenen Situation dargestellt, welches insbesondere die Pegelspitzen der beiden durch die jeweiligen Gesprächspartner 4, 8 gegebenen Nutzsignalquellen 14, 18 abmildern soll. Im Hörgerät 2 sind ein erster Eingangswandler 24 und ein zweiter Eingangswandler 26 angeordnet, welche aus einem Schallsignal 28 jeweils ein erstes Eingangssignal E1 bzw. ein zweites Eingangssignal E2 erzeugen. Das Schallsignal 28 ist dabei der Umgebungsschall, welcher also auch die Gesprächsbeiträge des ersten Gesprächspartners 4 und die Gesprächsbeiträge des zweiten Gesprächspartners 8 beinhaltet. Eine mögliche Vorverarbeitung wie zum Beispiel eine A/D-, Wandlung oder Vergleichbares soll hierbei bereits in die Eingangswandler 24, 26 inkorporiert sein, welche zudem jeweils ein Mikrofon aufweisen.

Das erste Eingangssignal E1 wird nun mit dem zweiten Eingangssignal E2, welches um eine ersten Verzögerungsparameter T1 verzögert wurde, überlagert, und hieraus ein erstes Zwischensignal 34 gebildet. Analog dazu wird das zweite Eingangssignal E2 mit dem ersten Eingangssignal E1, welches um eine zweiten Verzögerungsparameter T2 verzögert wurde, überlagert und hierdurch ein zweites Zwischensignal 36 gebildet. Vorliegend und ohne Beschränkung der Allgemeinheit werden der erste und der zweite Verzögerungsparameter T1, T2 jeweils identisch (T1 = T2) und überdies derart gewählt, dass das erste Zwischensignal, 34 durch ein vorwärtsgerichtetes Kardioid-Richtsignal 38 gegeben ist, und das zweite Zwischensignal 36 durch das rückwärtsgerichtete Kardioid-Richtsignal 20. Anhand des ersten Zwischensignals 34 und des zweiten Zwischensignals 36 wird nun das erste Kalibrations-Richtsignal 12 nach Figur 1 mittels einer adaptiven Richtmikrofonie 40 derart erzeugt, dass die Beiträge des ersten Gesprächspartners 4 im ersten Kalibrations-Richtsignal 12 maximal unterdrückt sind. Der zum ersten Kalibrations-Richtsignal 12 ermittelte, erste instantane Verstärkungsparameter G1 repräsentiert also die optimale Verstärkung und Kompression der Signalbeiträge des zweiten Gesprächspartners 8. Mittels adaptiver Richtmikrofonie 42 wird aus dem ersten Zwischensignal 34 und dem zweiten Zwischensignal 36 das zweite Kalibrations-Richtsignal 16 erzeugt, welches die Beiträge des zweiten Gesprächspartners 8 maximal unterdrückt. Da selbiger in Frontalrichtung zum Träger 1 steht, ist, wie bereits erwähnt, dass zweite Kalibrations-Richtsignal 16 durch das rückwärtsgerichtete Kardioid-Richtsignal 20 gegeben. Dieser Sachverhalt kann sich jedoch auch ändern, sodass mittels der adaptiven Richtmikrofonie 42 auch eine Positionsänderung des zweiten Gesprächspartners 8 berücksichtigt werden kann.

Anhand des zweiten Kalibrations-Richtsignals 16 wird nun der zweite instantane Verstärkungsparameter G2 bestimmt, und aus letzterem sowie dem ersten instantanen Verstärkungsparameter G1 ein relativer Verstärkungsparameter GR gebildet, welcher vorliegend durch den Quotienten G2/G1 gegeben ist. Der relative Verstärkungsparameter GR würde sich aus der vorhin erwähnten Linearkombination des ersten Kalibrations-Richtsignals 12 mit dem zweiten Kalibrations-Richtsignal 16, jeweils gewichtet mit ihren entsprechenden instantanen Verstärkungsparametern G1 bzw. G2, ergeben, wenn man den ersten instantanen Verstärkungsparameter G1 als globalen Verstärkungsparameter für das resultierende Signal der Linearkombination verwenden würde, wobei durch den relativen Verstärkungsparameter GR in der ersten Richtung 6 genau die für die Sprachbeiträge des ersten Gesprächspartners 4 korrekte Signalstärke entsteht.

Für eine Erzeugung des Ausgangssignals 52 wird in den nachfolgenden Signalverarbeitungsschritten das erste Zwischensignal 34 als ein erstes Verarbeitungs-Richtsignal Y1, und das zweite Zwischensignal 36 als ein zweites Verarbeitungs-Richtsignal Y2 verwendet. Das erste Verarbeitungs-Richtsignal Y1 und das zweite Verarbeitungs-Richtsignal Y2 werden nun mit einem komplexen Überlagerungsparameter a, welcher anhand des relativen Verstärkungsparameters GR bestimmt wird, in einer Form YQ= Y1 + a·Y2 überlagert. Als Resultat dieser Überlagerung wird ein quellensensibles Richtsignal YQ erzeugt, welches gegebenenfalls noch weiteren, nicht näher spezifizierten Signalbearbeitungsschritten 50 unterzogen werden kann, wie beispielsweise zusätzliche, frequenzbandspezifische Verstärkung etc. Aus dem quellensensiblen Richtsignal YQ wird dadurch ein Ausgangssignal 52 generiert, welches durch einen Ausgangswandler 54 des Hörgerätes 2 in ein Ausgangsschallsignal 56 umgewandelt wird. Der Ausgangswandler 54 kann dabei beispielsweise einen Lautsprecher umfassen. Das Ausgangsschallsignal 56 wird dann dem Gehör des Trägers 1 zugeführt.

Für ein Schallsignal, welches aus einem Winkel von α gegen die Frontalrichtung auf die beiden Eingangswandler 24, 26 auftrifft, lassen sich das erste und das zweite Verarbeitungs-Richtsignal Y1, Y2 darstellen als $\begin{matrix}Y1 \left(ω\right) = A ⋅ \left\{1-exp\left[-iωT\left(1+cosα\right)\right]\right\} ⋅ X \left(ω\right) , \\ Y2 \left(ω\right) = A ⋅ \left\{-exp\left(iωT\right)-exp\left(-iωT⋅cosα\right)\right\} ⋅ X \left(ω\right)\end{matrix}$ wobei T = T1 = T2 der erste bzw. zweite Verzögerungsparameter ist, X(w) der Frequenzgang des Schallsignals 28, w die jeweilige Frequenz, A ein Normierungsfaktor und i die imaginäre Einheit. T ist hierbei derart, dass Y1 und Y2 als das gewünschte vorwärts- bzw. rückwärtsgerichtete Cardiod-Richtsignal 38 bzw. 20 resultieren. Es lässt sich nun anhand der Formeln $\begin{matrix}YQ = Y1 + a ⋅ Y2 , \\ {\left|YQ\left(ω\right)\right|}^{∧} 2 = {\left|H\left(ω\right)\right|}^{∧} 2 ⋅ {\left|X\left(ω\right)\right|}^{∧} 2\end{matrix}$ das Betragsquadrat der Übertragungsfunktion H(w) für das quellensensible Richtsignal YQ in Abhängigkeit des komplexwertigen Überlagerungsparameters a ermitteln: ${\left|H\left(ω\right)\right|}^{2} = 2 {A}^{2} ⋅ \left[\begin{matrix}1 + {\left|a\right|}^{2} + \\ + 2 Re \left\{a\right\} \left[cos\left(ωT\right)-cos\left(ωT cos α\right)\right] - \\ - {\left|a\right|}^{2} cos \left[ωT\left(1-cos α\right)\right] - cos \left[ωT\left(1-cos α\right)\right]\end{matrix}\right]$

Bevorzugt wird hierbei gefordert, dass für einen Einfallswinkel α = 0° der Betrag der Übertragungsfunktion |H(ω)| unabhängig von der Frequenz w sein soll, um also in Frontalrichtung ein flaches Frequenzspektrum zu erreichen. Diese bevorzugte Wahl stellt jedoch keinerlei Einschränkung dar. Hierdurch wird der Normierungsfaktor A in den beiden Gleichungen (i) festgelegt. Es lässt sich nun zeigen, dass sämtliche Parameter a, für welche |H(ω)|^2 beim selben Winkel α zu einem Minimum führt, jeweils auf einem Kreis in der komplexen Ebene liegen, und somit eine Kreisposition für die Tiefe des Minimums bei α, also für die Unterdrückung von YQ bei diesem Winkel relevant ist: $a \left(φ\right) = \frac{sin \left(ωT\right)}{sin \left(ωT\left(1-cos α\right)\right)} \left(cosφ+j sinφ\right) + \frac{sin \left(ωT cos α\right)}{sin \left(ωT\left(1-cos α\right)\right)}$

Die Kreisposition lässt sich durch einen Bogenparameter ϕ ∈[0, 2π) parametrisieren, sodass die relative Tiefe D des Minimums von |H(ω)| bei einem gegebenen Winkel α für unterschiedliche ϕ auf diesem Kreis in der komplexen Ebene variiert.

Die relative Tiefe D der durch besagte Abschwächung erzeugten Kerbe in der Richtcharakteristik des quellensensiblen Richtsignals YQ in Abhängigkeit dieses Bogenparameters ϕ ist in Fig. 3 dargestellt. Die dort gezeigten Abhängigkeiten D(ϕ) lassen sich tabellieren, so dass ein Zusammenhang zwischen einer gewünschten Einkerbung und des Bogenparameter sz für a möglich ist. Es lassen sich somit über die beiden Freiheitsgrade des Betrags |a| und des Bogenparameters ϕ von a der relative Verstärkungsparameter GR, welcher die relative Abschwächung in der Richtcharakteristik des quellensensiblen Richtsignals YQ bestimmt (anhand der besagten tabellierten Abhängigkeiten vom Bogenparameter ϕ von a), und der erste instantane Verstärkungsparameter G1 bestimmen. Aus Figur 3 ist zudem erkennbar, dass für ϕ=0, was, wie sich zeige lässt, einem reellwertigen a entspricht, die tiefstmögliche Kerbe entsteht.

In Figur 4 ist schematisch in einem Blockdiagramm eine alternative Ausgestaltung des Verfahrens zur direktionalen Signalverarbeitung nach Figur 2 dargestellt. Die Bestimmung des relativen Verstärkungsparameters GR läuft hierbei völlig identisch zum in Figur 2 gezeigten Verfahren, lediglich die Erzeugung des Ausgangssignals 52 ist vorliegend verändert. Das erste und das zweite Verarbeitungs-Richtsignal Y1 bzw. Y2 werden nun jeweils gebildet anhand des ersten und des zweiten Eingangssignals E1, E2, welche zueinander mit dem Verzögerungsparameter T (= T1 = T2) verzögert überlagert werden, wobei jedoch noch ein zusätzlicher Freiheitsgrad über einen reellwertigen Anpassungsparameter m bei der Überlagerung eingeführt wird. Die den Gleichungen (i) nach Figur 2 entsprechenden Gleichungen für das erste und das zweite Verarbeitungs-Richtsignal Y1, Y2 in Abhängigkeit von der Frequenz ω, dem Frequenzgang X(w) des Schallsignals 28 und vom Anpassungsparameter m lauten nun: $\begin{matrix}Y1 \left(ω\right) = A ⋅ \left\{1-m⋅exp\left[-iωT\left(1+cosα\right)\right]\right\} ⋅ X \left(ω\right) , \\ Y2 \left(ω\right) = A ⋅ \left\{exp\left(-iωT\right)-m⋅exp\left(-iωT⋅cosα\right)\right\} ⋅ X \left(ω\right)\end{matrix}$

Anhand des ersten und des zweiten Verarbeitungs-Richtsignals Y1, Y2 wird nun gemäß YQ = Y1 + a·Y2 das quellensensible Richtsignal YQ gebildet, wobei nun der Überlagerungsparameter a reellwertig gewählt wird. Wie oben in Gleichung (ii) kann nun die Übertragungsfunktion H(w) in Abhängigkeit des Überlagerungsparameters a und des Anpassungsparameters m bestimmt werden: ${\left|H\left(ω\right)\right|}^{2} = {A}^{2} ⋅ \left[\begin{matrix}1 + {m}^{2} + {\left|a\right|}^{2} + {a}^{2} {m}^{2} \\ - 4 ma ⋅ cos \left(ωT cos α\right) + 2 a \left(1+{m}^{2}\right) cos \left(ωT\right) - \\ - 2 {ma}^{2} ⋅ cos \left[ωT\left(1-cos α\right)\right] - 2 m ⋅ cos \left[ωT\left(1+cos α\right)\right]\end{matrix}\right]$

Anschließend wird der Normierungsfaktor A bevorzugt so gewählt, dass in Frontalrichtung, also für α = 0°, der Betrag der Übertragungsfunktion |H(w)| unabhängig von der Frequenz w ist. Hierdurch wird der Normierungsfaktors A in den beiden Gleichungen (iii) festgelegt als $A = \frac{1}{\sqrt{1 + {m}^{2} + a {\left(1-m\right)}^{2} \left(a+2 cos\left(ωT\right)\right) - 2 m cos \left(2ωT\right)}}$

Es lässt sich nun zeigen, dass für alle reellwertigen Überlagerungsparameter a das Minimum von |H(ω)|^2 in α, also der Winkel der maximalen Abschwächung, unabhängig vom Anpassungsparameter m ist. Somit können die Werte des Überlagerungsparameters a und des Anpassungsparameters m in Abhängigkeit vom ersten instantanen Verstärkungsparameter G1 und vom relativen Verstärkungsparameter GR derart gewählt werden, dass einerseits die instantane Gesamtlautstärke und ggf. ein hieraus resultierendes Kompressionsverhältnis den korrekten Wert aufweist, und andererseits in der ersten Richtung 6 - durch Gleichsetzen derselben mit α in den entsprechenden Gleichungen - die korrekte relative Abschwächung der Sprachbeiträge des ersten Gesprächspartners 4 in Figur 1 erfolgt, um die Sprachsignale beider Gesprächspartner 4, 8 über den instantanen ersten Verstärkungsparameter G1 zu steuern. Hierbei ist von großem Nutzen, dass das Minimum des Betragsquadrates bzw. des Betrags der Übertragungsfunktion |H(ω)| unabhängig vom Anpassungsparameter m ist, sodass sich über letzteren die relative Abschwächung in Abhängigkeit vom relativen Verstärkungsparameter GR steuern lässt, beispielsweise über entsprechend tabellierte Werte.

Anhand des wie beschrieben aus dem ersten und dem zweiten Verarbeitungs-Richtsignal Y1, Y2 erzeugten quellensensiblen Richtsignal YQ wird nun erneut das Ausgangssignal 52 erzeugt. Als eine weitere, nicht näher dargestellte alternative Ausführungsform ist es ebenso denkbar, den Anpassungsparameter m, anders als in Gleichung (iii), lediglich in einem der beiden Verarbeitungs-Richtsignale Y1, Y2 anzuwenden (beispielsweise in Y2), und das andere Verarbeitungs-Richtsignal (beispielsweise Y1) als das entsprechende Kardioid-Richtsignal (z.B. das vorwärtsgerichtete 38) zu verwenden.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung, wie er in den folgenden Ansprüchen definiert wird, zu verlassen.

### Bezugszeichenliste

- 1: Träger
- 2: Hörgerät
- 4: erster Gesprächspartner
- 6: erste Richtung
- 8: zweiter Gesprächspartner
- 10: zweite Richtung
- 12: erstes Kalibrations-Richtsignal
- 14: erste Nutzsignalquelle
- 16: zweites Kalibrations-Richtsignal
- 18: zweite Nutzsignalquelle
- 20: rückwärtsgerichtetes Kardioid-Richtsignal
- 22: Kerbe
- 24: erster Eingangswandler
- 26: zweiter Eingangswandler
- 28: Schallsignal
- 34: erstes Zwischensignal
- 36: zweites Zwischensignal
- 38: vorwärtsgerichtetes Kardioid-Richtsignal
- 40: adaptive Richtmikrofonie
- 42: adaptive Richtmikrofonie
- 50: Signalverarbeitungsschritte
- 52: Ausgangssignal
- 54: Ausgangswandler
- 56: Ausgangsschallsignal

- a: Überlagerungsparameter
- D: relative Tiefe
- E1: erstes Eingangssignal
- E2: zweites Eingangssignal
- G1: erster instantaner Verstärkungsparameter
- G2: zweiter instantaner Verstärkungsparameter
- GR: relativer Verstärkungsparameter
- T1: erster Verzögerungsparameter
- T2: zweiter Verzögerungsparameter
- Y1: erstes Verarbeitungs-Richtsignal
- Y2: zweites Verarbeitungs-Richtsignal
- YQ: quellensensibles Richtsignal
- ϕ: Bogenparameter

## Patentansprüche

1. Verfahren zur direktionalen Signalverarbeitung für ein Hörgerät (2),
wobei durch einen ersten Eingangswandler (24) des Hörgerätes (2) aus einem Schallsignal (28) der Umgebung ein erstes Eingangssignal (E1) erzeugt wird, wobei durch einen zweiten Eingangswandler (26) des Hörgerätes (2) aus dem Schallsignal (28) der Umgebung ein zweites Eingangssignal (E2) erzeugt wird, wobei jeweils anhand sowohl des ersten Eingangssignals (E1) als auch des zweiten Eingangssignals (E2) ein erstes Zwischensignal (34) sowie ein zweites Zwischensignal (36) erzeugt werden,
wobei anhand des ersten Zwischensignals (34) und anhand des zweiten Zwischensignals (36) ein erstes Kalibrations-Richtsignal (12) erzeugt wird, welches in Richtung (6) einer ersten Nutzsignalquelle (14) der Umgebung eine maximale Abschwächung aufweist,
wobei anhand des ersten Zwischensignals (34) und anhand des zweiten Zwischensignals (36) ein zweites Kalibrations-Richtsignal (16) erzeugt wird, welches in Richtung (10) einer zweiten Nutzsignalquelle (18) der Umgebung eine maximale Abschwächung aufweist,
wobei anhand des ersten Kalibrations-Richtsignals (12) und des zweiten Kalibrations-Richtsignals (16) ein relativer Verstärkungsparameter (GR) bestimmt wird, indem
- anhand des ersten Kalibrations-Richtsignals (12) ein erster instantaner Verstärkungsparameter (G1) ermittelt wird,
- anhand des zweiten Kalibrations-Richtsignals (16) ein zweiter instantaner Verstärkungsparameter (G2) ermittelt wird, und
- der relative Verstärkungsparameter (GR) anhand des ersten instantanen Verstärkungsparameters (G1) und des zweiten instantanen Verstärkungsparameters (G2) ermittelt wird,
wobei jeweils anhand sowohl des ersten Eingangssignals (E1) als auch des zweiten Eingangssignals (E2) ein erstes Verarbeitungs-Richtsignal (Y1) sowie ein zweites Verarbeitungs-Richtsignal (Y2) erzeugt werden,
wobei hierbei das erste Verarbeitungs-Richtsignal (Y1) aus dem ersten Zwischensignal (34) generiert wird, und das zweite Verarbeitungs-Richtsignal (Y2) aus dem zweiten Zwischensignal (36) generiert wird,
wobei anhand des ersten Verarbeitungs-Richtsignals (Y1), des zweiten Verarbeitungs-Richtsignals (Y2) und des relativen Verstärkungsparameters (GR) ein quellensensibles Richtsignal (YQ) erzeugt wird,
indem
- in Richtung (10) der zweiten Nutzsignalquelle (18) eine Referenz-Signalstärke festgelegt wird,
- anhand des relativen Verstärkungsparameters (GR) und anhand der Referenz-Signalstärke eine abgeleitete Signalstärke in Richtung (6) der ersten Nutzsignalquelle (14) festgelegt wird, und
- anhand der abgeleiteten Signalstärke ein komplexer Überlagerungsparameter (a) für eine Überlagerung des ersten Verarbeitungs-Richtsignals (Y1) mit dem zweiten Verarbeitungs-Richtsignal (Y2) ermittelt wird, und anhand der besagten Überlagerung das quellensensible Richtsignal (YQ) erzeugt wird,
und wobei anhand des quellensensiblen Richtsignals (YQ) ein Ausgangssignal (52) des Hörgerätes (2) erzeugt wird.

2. Verfahren nach einem der vorhergehenden Ansprüche,
wobei das erste Kalibrations-Richtsignal (12) mittels adaptiver Richtmikrofonie (40) erzeugt wird, und/oder
wobei das zweite Kalibrations-Richtsignal (16) mittels adaptiver Richtmikrofonie (42) erzeugt wird.

3. Verfahren nach Anspruch 1 oder Anspruch 2,
wobei das erste Zwischensignal (34) anhand einer mittels eines ersten Verzögerungsparameters (T1) implementierten zeitverzögerten Überlagerung des ersten Eingangssignals (E1) mit dem zweiten Eingangssignal (E2) erzeugt wird, und/oder wobei das zweite Zwischensignal (36) anhand einer mittels eines zweiten Verzögerungsparameters (T2) implementierten zeitverzögerten Überlagerung des zweiten Eingangssignals (E2) mit dem ersten Eingangssignal (E1) erzeugt wird.

4. Verfahren nach Anspruch 3,
wobei das erste Zwischensignal (34) als ein vorwärtsgerichtetes Kardioid-Richtsignal (38) erzeugt wird, und/oder
wobei das zweite Zwischensignal (36) als ein rückwärtsgerichtetes Kardioid-Richtsignal (20) erzeugt wird.

5. Verfahren zur direktionalen Signalverarbeitung für ein Hörgerät (2),
wobei durch einen ersten Eingangswandler (24) des Hörgerätes (2) aus einem Schallsignal (28) der Umgebung ein erstes Eingangssignal (E1) erzeugt wird, wobei durch einen zweiten Eingangswandler (26) des Hörgerätes (2) aus dem Schallsignal (28) der Umgebung ein zweites Eingangssignal (E2) erzeugt wird, wobei anhand des ersten Eingangssignals (E1) und anhand des zweiten Eingangssignals (E2) ein erstes Kalibrations-Richtsignal (12) erzeugt wird, welches in Richtung (6) einer ersten Nutzsignalquelle (14) der Umgebung eine maximale Abschwächung aufweist,
wobei anhand des ersten Eingangssignals (20) und anhand des zweiten Eingangssignals (E2) ein zweites Kalibrations-Richtsignal (16) erzeugt wird, welches in Richtung (10) einer zweiten Nutzsignalquelle (18) der Umgebung eine maximale Abschwächung aufweist,
wobei anhand des ersten Kalibrations-Richtsignals (12) und des zweiten Kalibrations-Richtsignals (16) ein relativer Verstärkungsparameter (GR) bestimmt wird, indem
- anhand des ersten Kalibrations-Richtsignals (12) ein erster instantaner Verstärkungsparameter (G1) ermittelt wird,
- anhand des zweiten Kalibrations-Richtsignals (16) ein zweiter instantaner Verstärkungsparameter (G2) ermittelt wird, und
- der relative Verstärkungsparameter (GR) anhand des ersten instantanen Verstärkungsparameters (G1) und des zweiten instantanen Verstärkungsparameters (G2) ermittelt wird,
wobei jeweils anhand sowohl des ersten Eingangssignals (E1) als auch des zweiten Eingangssignals (E2) ein erstes Verarbeitungs-Richtsignal (Y1) sowie ein zweites Verarbeitungs-Richtsignal (Y2) erzeugt werden,
wobei hierbei das erste Verarbeitungs-Richtsignal (Y1) anhand einer zeitverzögerten, mittels asymmetrischen ersten Gewichtungsfaktoren (m) implementierten Überlagerung des ersten Eingangssignals (E1) mit dem zweiten Eingangssignal (E2) als ein erstes asymmetrisches Überlagerungssignal gebildet wird, und/oder
wobei das zweite Verarbeitungs-Richtsignal (Y2) anhand einer zeitverzögerten, mittels asymmetrischen zweiten Gewichtungsfaktoren (m) implementierten Überlagerung des zweiten Eingangssignals (E2) mit dem ersten Eingangssignal (E1) als ein zweites asymmetrisches Überlagerungssignal gebildet wird,
wobei anhand des ersten Verarbeitungs-Richtsignals (Y1), des zweiten Verarbeitungs-Richtsignals (Y2) und des relativen Verstärkungsparameters (GR) ein quellensensibles Richtsignal (YQ) erzeugt wird, indem
- in Richtung (10) der zweiten Nutzsignalquelle (18) eine Referenz-Signalstärke festgelegt wird,
- anhand des relativen Verstärkungsparameters (GR) und anhand der Referenz-Signalstärke eine abgeleitete Signalstärke in Richtung (6) der ersten Nutzsignalquelle (14) festgelegt wird,
- anhand der abgeleiteten Signalstärke
-- ein komplexer Überlagerungsparameter (a) für eine Überlagerung des ersten Verarbeitungs-Richtsignals (Y1) mit dem zweiten Verarbeitungs-Richtsignal (Y2) ermittelt wird, und/oder
-- die asymmetrischen ersten (m) und/oder zweiten Gewichtungsfaktoren (m) für das erste und/oder das zweite asymmetrische Überlagerungssignal ermittelt werden,
- und anhand der besagten Überlagerung des ersten Verarbeitungs-Richtsignals (Y1) mit dem zweiten Verarbeitungs-Richtsignal (Y2) das quellensensible Richtsignal (YQ) erzeugt wird,
und wobei anhand des quellensensiblen Richtsignals (YQ) ein Ausgangssignal (52) des Hörgerätes (2) erzeugt wird.

6. Verfahren nach Anspruch 5,
wobei jeweils anhand sowohl des ersten Eingangssignals (E1) als auch des zweiten Eingangssignals (E2) ein erstes Zwischensignal (34) sowie ein zweites Zwischensignal (36) erzeugt werden, und
wobei das erste Kalibrations-Richtsignal (12) und das zweite Kalibrations-Richtsignal (16) beide jeweils anhand sowohl des ersten Zwischensignals (34) als auch des zweiten Zwischensignals (36) erzeugt werden.

7. Verfahren nach Anspruch 6,
wobei das erste Zwischensignal (34) anhand einer mittels eines ersten Verzögerungsparameters (T1) implementierten zeitverzögerten Überlagerung des ersten Eingangssignals (E1) mit dem zweiten Eingangssignal (E2) erzeugt wird, und/oder
wobei das zweite Zwischensignal (36) anhand einer mittels eines zweiten Verzögerungsparameters (T2) implementierten zeitverzögerten Überlagerung des zweiten Eingangssignals (E2) mit dem ersten Eingangssignal (E1) erzeugt wird.

8. Verfahren nach Anspruch 6 oder Anspruch 7,
wobei das erste Zwischensignal (34) als ein vorwärtsgerichtetes Kardioid-Richtsignal (38) erzeugt wird, und/oder
wobei das zweite Zwischensignal (36) als ein rückwärtsgerichtetes Kardioid-Richtsignal (20) erzeugt wird.

9. Verfahren nach einem der Ansprüche 5 bis 8,
wobei das erste Kalibrations-Richtsignal (12) mittels adaptiver Richtmikrofonie (40) erzeugt wird, und/oder
wobei das zweite Kalibrations-Richtsignal (16) mittels adaptiver Richtmikrofonie (42) erzeugt wird.

10. Hörsystem mit
- einem Hörgerät (2), welches einen ersten Eingangswandler (24) zur Erzeugung eines ersten Eingangssignals (E1) aus einem Schallsignal (28) der Umgebung sowie einen zweiten Eingangswandler (26) zur Erzeugung eines zweiten Eingangssignals (E2) aus dem Schallsignal (28) der Umgebung aufweist, und
- einer Steuereinheit, welche dazu eingerichtet ist, das Verfahren nach einem der vorhergehenden Ansprüche durchzuführen.

## Claims

1. Method for directional signal processing for a hearing aid (2),
wherein a first input signal (E1) is generated by a first input transducer (24) of the hearing aid (2) from a sound signal (28) of the surroundings,
wherein a second input signal (E2) is generated by a second input transducer (26) of the hearing aid (2) from the sound signal (28) of the surroundings,
wherein a first intermediate signal (34) and a second intermediate signal (36) are each generated on the basis of both the first input signal (E1) and the second input signal (E2),
wherein a first calibration directional signal (12), which has a maximum attenuation in the direction (6) of a first useful signal source (14) of the surroundings, is generated on the basis of the first intermediate signal (34) and on the basis of the second intermediate signal (36),
wherein a second calibration directional signal (16), which has a maximum attenuation in the direction (10) of a second useful signal source (18) of the surroundings, is generated on the basis of the first intermediate signal (34) and on the basis of the second intermediate signal (36),
wherein a relative amplification parameter (GR) is determined on the basis of the first calibration directional signal (12) and the second calibration directional signal (16), in that
- a first instantaneous amplification parameter (G1) is ascertained on the basis of the first calibration directional signal (12),
- a second instantaneous amplification parameter (G2) is ascertained on the basis of the second calibration directional signal (16), and
- the relative amplification parameter (GR) is ascertained on the basis of the first instantaneous amplification parameter (G1) and the second instantaneous amplification parameter (G2),
wherein a first processing directional signal (Y1) and a second processing directional signal (Y2) are each generated on the basis of both the first input signal (E1) and the second input signal (E2),
wherein in this case the first processing directional signal (Y1) is generated from the first intermediate signal (34) and the second processing directional signal (Y2) is generated from the second intermediate signal (36),
wherein a source-sensitive directional signal (YQ) is generated on the basis of the first processing directional signal (Y1), the second processing directional signal (Y2), and the relative amplification parameter (GR), in that
- a reference signal strength is established in the direction (10) of the second useful signal source (18),
- a derived signal strength is established in the direction (6) of the first useful signal source (14) on the basis of the relative amplification parameter (GR) and on the basis of the reference signal strength, and
- a complex superposition parameter (a) for a superposition of the first processing directional signal (Y1) with the second processing directional signal (Y2) is ascertained on the basis of the derived signal strength, and the source-sensitive directional signal (YQ) is generated on the basis of said superposition,
and wherein an output signal (52) of the hearing aid (2) is generated on the basis of the source-sensitive directional signal (YQ).

2. Method according to any one of the preceding claims, wherein the first calibration directional signal (12) is generated by means of adaptive directional microphonics (40), and/or
wherein the second calibration directional signal (16) is generated by means of adaptive directional microphonics (42).

3. Method according to Claim 1 or 2,
wherein the first intermediate signal (34) is generated on the basis of a time-delayed superposition of the first input signal (E1) with the second input signal (E2) implemented by means of a first delay parameter (T1), and/or
wherein the second intermediate signal (36) is generated on the basis of a time-delayed superposition of the second input signal (E2) with the first input signal (E1) implemented by means of a second delay parameter (T2).

4. Method according to Claim 3,
wherein the first intermediate signal (34) is generated as a forward-directed cardioid directional signal (38), and/or
wherein the second intermediate signal (36) is generated as a backward-directed cardioid directional signal (20).

5. Method for directional signal processing for a hearing aid (2),
wherein a first input signal (E1) is generated by a first input transducer (24) of the hearing aid (2) from a sound signal (28) of the surroundings,
wherein a second input signal (E2) is generated by a second input transducer (26) of the hearing aid (2) from the sound signal (28) of the surroundings,
wherein a first calibration directional signal (12), which has a maximum attenuation in the direction (6) of a first useful signal source (14) of the surroundings, is generated on the basis of the first input signal (E1) and on the basis of the second input signal (E2),
wherein a second calibration directional signal (16), which has a maximum attenuation in the direction (10) of a second useful signal source (18) of the surroundings, is generated on the basis of the first input signal (20) and on the basis of the second input signal (E2),
wherein a relative amplification parameter (GR) is determined on the basis of the first calibration directional signal (12) and the second calibration directional signal (16), in that
- a first instantaneous amplification parameter (G1) is ascertained on the basis of the first calibration directional signal (12),
- a second instantaneous amplification parameter (G2) is ascertained on the basis of the second calibration directional signal (16), and
- the relative amplification parameter (GR) is ascertained on the basis of the first instantaneous amplification parameter (G1) and the second instantaneous amplification parameter (G2),
wherein a first processing directional signal (Y1) and a second processing directional signal (Y2) are each generated on the basis of both the first input signal (E1) and the second input signal (E2),
wherein in this case the first processing directional signal (Y1) is formed as a first asymmetrical superposition signal on the basis of a time-delayed superposition, implemented by means of asymmetrical first weighting factors (m), of the first input signal (E1) with the second input signal (E2), and/or
wherein the second processing directional signal (Y2) is formed as a second asymmetrical superposition signal on the basis of a time-delayed superposition, implemented by means of asymmetrical second weighting factors (m), of the second input signal (E2) with the first input signal (E1),
wherein a source-sensitive directional signal (YQ) is generated on the basis of the first processing directional signal (Y1), the second processing directional signal (Y2), and the relative amplification parameter (GR), in that
- a reference signal strength is established in the direction (10) of the second useful signal source (18),
- a derived signal strength is established in the direction (6) of the first useful signal source (14) on the basis of the relative amplification parameter (GR) and on the basis of the reference signal strength, and
- on the basis of the derived signal strength
- a complex superposition parameter (a) for a superposition of the first processing directional signal (Y1) with the second processing directional signal (Y2) is ascertained, and/or
- the asymmetrical first (m) and/or second weighting factors (m) are ascertained for the first and/or the second asymmetrical superposition signal,
- the source-sensitive directional signal (YQ) is generated on the basis of said superposition of
the first processing directional signal (Y1) with
the second processing directional signal (Y2),
and wherein an output signal (52) of the hearing aid (2) is generated on the basis of the source-sensitive directional signal (YQ).

6. Method according to Claim 5,
wherein a first intermediate signal (34) and a second intermediate signal (36) are each generated on the basis of both the first input signal (E1) and the second input signal (E2), and
wherein the first calibration directional signal (12) and the second calibration directional signal (16) are both generated on the basis of both the first intermediate signal (34) and the second intermediate signal (36).

7. Method according to Claim 6,
wherein the first intermediate signal (34) is generated on the basis of a time-delayed superposition, implemented by means of a first delay parameter (T1), of the first input signal (E1) with the second input signal (E2), and/or
wherein the second intermediate signal (36) is generated on the basis of a time-delayed superposition, implemented by means of a second delay parameter (T2), of the second input signal (E2) with the first input signal (E1).

8. Method according to Claim 6 or Claim 7,
wherein the first intermediate signal (34) is generated as a forward-directed cardioid directional signal (38), and/or
wherein the second intermediate signal (36) is generated as a backward-directed cardioid directional signal (20).

9. Method according to any one of Claims 5 to 8,
wherein the first calibration directional signal (12) is generated by means of adaptive directional microphonics (40), and/or
wherein the second calibration directional signal (16) is generated by means of adaptive directional microphonics (42).

10. Hearing system comprising
- a hearing aid (2), which has a first input transducer (24) for generating a first input signal (E1) from a sound signal (28) of the surroundings and a second input transducer (26) for generating a second input signal (E2) from the sound signal (28) of the surroundings, and
- a control unit, which is configured to carry out the method according to any one of the preceding claims.

## Revendications

1. Procédé de traitement directionnel du signal pour un appareil auditif (2),
un premier signal d'entrée (E1) étant généré par un premier transducteur d'entrée (24) de l'appareil auditif (2) à partir d'un signal sonore (28) provenant de l'environnement,
un second signal d'entrée (E2) étant généré par un second transducteur d'entrée (26) de l'appareil auditif (2) à partir du signal sonore (28) provenant de l'environnement,
un premier signal intermédiaire (34) ainsi qu'un second signal intermédiaire (36) étant respectivement générés sur la base à la fois du premier signal d'entrée (E1) et du second signal d'entrée (E2),
un premier signal directionnel d'étalonnage (12), qui présente une atténuation maximale dans la direction (6) d'une première source de signal utile (14) provenant de l'environnement, étant généré sur la base du premier signal intermédiaire (34) et sur la base du second signal intermédiaire (36),
un second signal directionnel d'étalonnage (16), qui présente une atténuation maximale dans la direction (10) d'une seconde source de signal utile (18) provenant de l'environnement, étant généré sur la base du premier signal intermédiaire (34) et sur la base du second signal intermédiaire (36),
un paramètre d'amplification relatif (GR) étant déterminé sur la base du premier signal directionnel d'étalonnage (12) et du second signal directionnel d'étalonnage (16),
- en déterminant un premier paramètre d'amplification instantané (G1) sur la base du premier signal directionnel d'étalonnage (12),
- en déterminant un second paramètre d'amplification instantané (G2) sur la base du second signal directionnel d'étalonnage (16), et
- en déterminant le paramètre d'amplification relatif (GR) sur la base du premier paramètre d'amplification instantané (G1) et du second paramètre d'amplification instantané (G2),
un premier signal directionnel de traitement (Y1) ainsi qu'un second signal directionnel de traitement (Y2) étant respectivement générés sur la base à la fois du premier signal d'entrée (E1) et du second signal d'entrée (E2),
en conséquence, le premier signal directionnel de traitement (Y1) étant généré à partir du premier signal intermédiaire (34), et le second signal directionnel de traitement (Y2) étant généré à partir du second signal intermédiaire (36),
un signal directionnel sensible à la source (YQ) étant généré sur la base du premier signal directionnel de traitement (Y1), du second signal directionnel de traitement (Y2) et du paramètre d'amplification relatif (GR),
- en fixant une intensité de signal de référence dans la direction (10) de la seconde source de signal utile (18),
- en déterminant une intensité de signal déduite dans la direction (6) de la première source de signal utile (14) sur la base du paramètre d'amplification relatif (GR) et sur la base de l'intensité de signal de référence, et
- sur la base de l'intensité de signal déduite, en déterminant un paramètre de superposition complexe (a) pour une superposition du premier signal directionnel de traitement (Y1) avec le second signal directionnel de traitement (Y2) et en générant le signal directionnel sensible à la source (YQ) sur la base de ladite superposition,
et un signal de sortie (52) de l'appareil auditif (2) étant généré sur la base du signal directionnel sensible à la source (YQ).

2. Procédé selon l'une des revendications précédentes, le premier signal directionnel d'étalonnage (12) étant généré au moyen d'un système de microphone directionnel adaptatif (40), et/ou
le second signal directionnel d'étalonnage (16) étant généré au moyen d'un système de microphone directionnel adaptatif (42).

3. Procédé selon la revendication 1 ou la revendication 2,
le premier signal intermédiaire (34) étant généré sur la base d'une superposition retardée dans le temps du premier signal d'entrée (E1) avec le second signal d'entrée (E2), mise en œuvre au moyen d'un premier paramètre de retard (T1), et/ou
le second signal intermédiaire (36) étant généré sur la base d'une superposition retardée dans le temps du second signal d'entrée (E2) avec le premier signal d'entrée (E1), mise en œuvre au moyen d'un second paramètre de retard (T2).

4. Procédé selon la revendication 3,
le premier signal intermédiaire (34) étant généré sous la forme d'un signal directionnel cardioïde dirigé vers l'avant (38), et/ou
le second signal intermédiaire (36) étant généré sous la forme d'un signal directionnel cardioïde dirigé vers l'arrière (20).

5. Procédé de traitement directionnel du signal pour un appareil auditif (2),
un premier signal d'entrée (E1) étant généré par un premier transducteur d'entrée (24) de l'appareil auditif (2) à partir d'un signal sonore (28) provenant de l'environnement,
un second signal d'entrée (E2) étant généré par un second transducteur d'entrée (26) de l'appareil auditif (2) à partir du signal sonore (28) provenant de l'environnement,
un premier signal directionnel d'étalonnage (12), qui présente une atténuation maximale dans la direction (6) d'une première source de signal utile (14) de l'environnement, étant généré sur la base du premier signal d'entrée (E1) et sur la base du second signal d'entrée (E2),
un second signal directionnel d'étalonnage (16), qui présente une atténuation maximale dans la direction (10) d'une seconde source de signal utile (18) de l'environnement, étant généré sur la base du premier signal d'entrée (20) et sur la base du second signal d'entrée (E2),
un paramètre d'amplification relatif (GR) étant déterminé sur la base du premier signal directionnel d'étalonnage (12) et du second signal directionnel d'étalonnage (16),
- en déterminant un premier paramètre d'amplification instantané (G1) sur la base du premier signal directionnel d'étalonnage (12),
- en déterminant un second paramètre d'amplification instantané (G2) sur la base du second signal directionnel d'étalonnage (16), et
- le paramètre d'amplification relatif (GR) est déterminé sur la base du premier paramètre d'amplification instantané (G1) et du second paramètre d'amplification instantané (G2),
un premier signal directionnel de traitement (Y1) ainsi qu'un second signal directionnel de traitement (Y2) étant respectivement générés sur la base à la fois du premier signal d'entrée (E1) et du second signal d'entrée (E2), en conséquence, le premier signal directionnel de traitement (Y1) étant formé sur la base d'une superposition retardée dans le temps du premier signal d'entrée (E1) avec le second signal d'entrée (E2), mise en œuvre au moyen de premiers facteurs de pondération asymétriques (m), en tant que premier signal de superposition asymétrique, et/ou
le second signal directionnel de traitement (Y2) étant formé sur la base d'une superposition retardée dans le temps du second signal d'entrée (E2) avec le premier signal d'entrée (E1), mise en œuvre au moyen de seconds facteurs de pondération asymétriques (m), en tant que second signal de superposition asymétrique,
un signal directionnel sensible à la source (YQ) étant généré sur la base du premier signal directionnel de traitement (Y1), du second signal directionnel de traitement (Y2) et du paramètre d'amplification relatif (GR),
- en fixant une intensité de signal de référence dans la direction (10) de la seconde source de signal utile (18),
- en déterminant une intensité de signal déduite dans la direction (6) de la première source de signal utile (14) sur la base du paramètre d'amplification relatif (GR) et sur la base de l'intensité de signal de référence,
- sur la base de l'intensité de signal déduite,
-- en déterminant un paramètre de superposition complexe (a) pour une superposition du premier signal directionnel de traitement (Y1) avec le second signal directionnel de traitement (Y2), et/ou
-- en déterminant les premiers (m) et/ou seconds facteurs de pondération asymétriques (m) pour le premier et/ou le second signal de superposition asymétrique,
- et en générant le signal directionnel sensible à la source (YQ) sur la base de ladite superposition du premier signal directionnel de traitement (Y1) avec le second signal directionnel de traitement (Y2),
et un signal de sortie (52) de l'appareil auditif (2) étant généré sur la base du signal directionnel sensible à la source (YQ).

6. Procédé selon la revendication 5,
un premier signal intermédiaire (34) ainsi qu'un second signal intermédiaire (36) étant respectivement générés sur la base à la fois du premier signal d'entrée (E1) et du second signal d'entrée (E2), et
le premier signal directionnel d'étalonnage (12) et le second signal directionnel d'étalonnage (16) étant tous deux respectivement générés sur la base à la fois du premier signal intermédiaire (34) et du second signal intermédiaire (36).

7. Procédé selon la revendication 6,
le premier signal intermédiaire (34) étant généré sur la base d'une superposition retardée dans le temps du premier signal d'entrée (E1) avec le second signal d'entrée (E2), mise en œuvre au moyen d'un premier paramètre de retard (T1), et/ou
le second signal intermédiaire (36) étant généré sur la base d'une superposition retardée dans le temps du second signal d'entrée (E2) avec le premier signal d'entrée (E1), mise en œuvre au moyen d'un second paramètre de retard (T2).

8. Procédé selon la revendication 6 ou la revendication 7,
le premier signal intermédiaire (34) étant généré sous la forme d'un signal directionnel cardioïde dirigé vers l'avant (38), et/ou
le second signal intermédiaire (36) étant généré sous la forme d'un signal directionnel cardioïde dirigé vers l'arrière (20).

9. Procédé selon l'une des revendications 5 à 8,
le premier signal directionnel d'étalonnage (12) étant généré au moyen d'un système de microphone directionnel adaptatif (40), et/ou
le second signal directionnel d'étalonnage (16) étant généré au moyen d'un système de microphone directionnel adaptatif (42).

10. Système auditif comprenant
- un appareil auditif (2), qui comporte un premier transducteur d'entrée (24) destiné à générer un premier signal d'entrée (E1) à partir d'un signal sonore (28) provenant de l'environnement ainsi qu'un second transducteur d'entrée (26) destiné à générer un second signal d'entrée (E2) à partir du signal sonore (28) provenant de l'environnement, et
- une unité de commande qui est conçue pour mettre en œuvre le procédé selon l'une des revendications précédentes.
